# EUROPÄISCHE PATENTSCHRIFT

(11) **EP 1 258 636 B1**
(45) Veröffentlichungstag und Bekanntmachung des Hinweises auf die Patenterteilung: **26.05.2004**
(21) Anmeldenummer: 02004839.3
(22) Anmeldetag: 04.03.2002
(51) Int. Cl.: F04D 29/28, F04D 29/70, F04D 25/06

(54) **Lüfterrad sowie Lüfter, insbesondere Radiallüfter**
Fan rotor and fan, particularly a radial fan
Rotor ventilateur et ventilateur, en particulier ventilateur radial

(30) Priorität: 16.05.2001 DE 20108218 U
(43) Veröffentlichungstag der Anmeldung: 20.11.2002
(73) Patentinhaber: ebm-papst Mulfingen GmbH & Co.KG, 74673 Mulfingen (DE)
(72) Erfinder: Bührdel, Werner, 97980 Bad-Mergentheim (DE)
(74) Vertreter: Patentanwälte Dr. Solf & Zapf

(56) Entgegenhaltungen:
- DE-A- 2 535 609
- DE-B- 1 053 645
- DE-U- 7 231 189
- FR-A- 2 456 864
- US-A- 5 695 318

## Beschreibung

Die Erfindung betrifft ein Lüfterrad, insbesondere ein Radiallüfterrad, mit mehreren Schaufeln und mit einer stirnseitigen, insbesondere die Schaufeln verbindenden, im wesentlichen kreisringförmigen, im wesentlichen senkrecht zu einer Längsachse des Lüfterrades angeordneten Deckscheibe, wobei vom Innendurchmesser der kreisringförmigen Deckscheibe eine rohrförmige Aufnahme für einen das Lüfterrad treibenden Motor abragt, deren Mantel koaxial zur Längsachse verläuft. Des weiteren betrifft die Erfindung einen Lüfter, insbesondere einen Radiallüfter, mit einem solchen Lüfterrad und mit einem das Lüfterrad treibenden Motor.

Lüfter bzw. Ventilatoren kommen des öfteren unter Bedingungen zum Einsatz, unter denen starke Temperaturschwankungen auftreten, die Luft eine hohe relative Feuchte aufweist oder sogar mit Nebeltröpfchen beladen sein kann. In diesen Fällen kann auf den Oberflächen des Motors und Ventilators eine Kondenswasserbildung oder ein Wassemiederschlag auftreten. Um zu verhindern, daß das abgeschiedene Wasser in den Motor eindringt und zu Beschädigungen führt, besteht eine Möglichkeit darin, dieses Wasser abzuführen. Ansonsten besteht die Gefahr, daß u.a. Fehler in der Elektronik des Motors oder auch Kurz- bzw. Windungsschlüsse auftreten.

Die Gefahr des Eindringens von Wasser bzw. Feuchtigkeit tritt insbesondere bei stehendem Motor auf und hängt von der Art und der Einbaulage der Anordnung ab. Ein besonders kritischer Fall liegt dabei dann vor, wenn der Lüfter mit senkrecht angeordneter Welle eingebaut ist. Bei laufendem Lüfter ist das Problem naturgemäß deutlich geringer, da die vorhandenen Wassermengen durch die auftretenden Radialkräfte abgeschleudert werden.

Insbesondere tritt das Problem bei Außenläufermotoren auf, bei denen vielfach das Lüfterrad auf dem Rotor des Motors befestigt ist, was beispielsweise durch ein Aufpressen des Lüfterrades auf den Rotor geschehen kann. Da bei Außenläufermotoren ein Luftspalt zwischen Rotor und Stator unvermeidbar ist, ist es zwar unter Umständen möglich, zwischen Rotor und Stator eine gewisse Abdichtung durch Labyrinthdichtungselemente zu gewährleisten, jedoch ist eine solch sichere Abdichtung wie bei Innenläufermotoren auf diese Weise nicht realisierbar.

Des weiteren sind durch die beschriebene Ansammlung von Wasser insbesondere Radialventilatoren betroffen, bei denen das Radialrad eine kreisringförmige Deckscheibe (bevorzugt eine Blechronde) umfaßt, an deren Außenrand mehrere Schaufeln bzw. Lüfterflügel befestigt sind, die sich axial bis zu einer anderseitig angeordneten, gekrümmten weiteren Deckscheibe oder auch einem einstückig mit den Schaufeln ausgeführten Ring erstrecken.

So ist in der DE 29 19 843 A1 ein Radiallüfterrad der eingangs genannten Art mit rückwärts gekrümmten Schaufeln und zugeordneter Blechronde beschrieben, bei dem aus Kunststoff bestehende Schaufeln, bei denen axial, zu der aus Metall bestehenden Ronde hinweisende Stirnkanten jeweils rechtwinklig zu Schaufelaußenkanten verlaufen und an der Ronde (Deckscheibe) befestigt sind. Die diesen Stirnkanten gegenüberliegenden Kanten der Schaufeln verbreitern sich von der Peripherie her ausgehend in radialer Richtung bogenförmig nach innen und sind an einem in Luftströmrichtung gebogenen Kunststoffring angespritzt. Ein solches Lüfterrad, das in ähnlicher Ausführung auch in dem deutschen Gebrauchsmuster DE 72 31 389 U1 beschrieben ist, hat einen hervorragenden Wirkungsgrad, arbeitet äußerst geräuscharm und ist mit vergleichsweise geringem Aufwand herstellbar.

Die Blechronde des bekannten Lüfterrades, auch hintere Deckscheibe genannt, die im wesentlichen eben ist, aber auch - zumindest bereichsweise - tellerförmig ausgeführt sein kann, weist eine zentrische Öffnung zur Aufnahme des Motors, insbesondere dessen Rotors, auf. Um den Motor aufnehmen zu können, ist dabei das Lüfterrad so ausgebildet, daß der Rand der Deckscheibe um die Öffnung axial, etwa parallellaufend zur Achse, in den Innenraum des Lüfterrades umgebogen ist, so daß eine rohrförmige Aufnahme, ein sogenannter Durchzug, für den Motor gebildet wird. In diese Öffnung wird insbesondere der Rotor eines Außenläufermotors unter Bildung einer kraft- und formschlüssigen Verbindung eingepreßt.

Bei diesem Lüfterrad können sich die Wasseransammlungen auf der oberen (der dem Lufteintritt abgewandten) Seite der hinteren Deckscheibe bilden und bei einer gewissen Wasserhöhe durch den Spalt zwischen Rotor und Stator in den Motor eindringen. Daher werden bekanntermaßen bei der Fertigung dieser Lüfterräder mehrere Bohrungen vorgesehen, die die Ableitung von Kondenswasser bzw. anderweitig auftretenden Wasseransammlungen auf der Blechronde ermöglichen. Diese Bohrungen befinden sich im Bereich der Knickstelle, d.h. am Übergang von dem ebenen bzw. tellerförmigen Bereich der Deckscheibe in den rohrförmigen axialen, der Motorbefestigung dienenden Bereich (Durchzug). Durch verschiedene Einflüsse, wie z.B. durch auftretende Toleranzen beim Stanz-Biegeverfahren zur Herstellung der Blechronde oder durch Ungenauigkeiten beim Einpressen des Rotors in das Lüfterrad, kann dabei das Problem auftreten, daß kein optimaler Wasserabfluß mehr möglich ist. Außerdem erweist es sich als problematisch, daß bei der Montage aufgrund einer vorhergehenden Stanzgratbildung am Lüfterrad im Bereich der Bohrung eine Beschädigung der Oberfläche (Farbe) des Rotors auftreten kann.

Um eventuell auftretende Toleranzen, hervorgerufen z.B. durch Ungenauigkeiten des Rotors oder des Durchzugs der Blechronde, beim Einpressen des Rotors ausgleichen zu können, wird daher bei dem bekannten Lüfterrad der axiale Motorbefestigungsbereich zusätzlich mit einer Segmentierung versehen. D.h., ausgehend von ihrem Endbereich werden in den Mantel der rohrförmigen Motoraufnahme Einschnitte eingebracht, um den Umfangsbereich in etwa gleichartige Bereiche aufzuteilen, was jedoch mit einem erhöhten fertigungstechnischen Aufwand verbunden ist.

Der Erfindung liegt die Aufgabe zugrunde, mit geringem fertigungstechnischen Aufwand ein Lüfterrad und einen Lüfter der eingangs beschriebenen Art zu schaffen, derart, daß damit einerseits einer die Funktion eines Lüfters gefährdenden Wasserabscheidung wirksam entgegengewirkt werden kann, andererseits aber dazu keine baulichen Nachteile, wie insbesondere die, die zu den vorstehend beschriebenen Problemen führen, in Kauf genommen werden müssen.

Diese Aufgabe wird erfindungsgemäß dadurch gelöst, daß im Mantel der rohrförmigen Aufnahme für den Motor sich über die gesamte Länge der Aufnahme erstreckende, radial nach außen gewölbte Ausbuchtungen angeordnet sind.

Dadurch, daß erfindungsgemäß im axialen, der Motorbefestigung dienenden Bereich, sickenartige radial nach außen gewölbte Ausbuchtungen vorgesehen sind, die sich über den gesamten Motorbefestigungsbereich erstrecken, ergibt sich vorteilhafterweise einerseits eine definierte Abflußrinne für eventuell abzuleitende Wasseransammlungen, die sich auf der Blechronde bilden können. Durch die sickenförmige Ausbildung dieses Bereiches ergibt sich andererseits der Vorteil, daß ein in gewissen Grenzen elastischer Bereich gebildet wird, der zum Ausgleich der oben angesprochenen Toleranzen beiträgt, so daß keine weitere Segmentierung in Form von Einschnitten im Randbereich erforderlich wird.

Bei einem Lüfter, insbesondere bei einem Radiallüfter, mit einem Lüfterrad und mit einem das Lüfterrad treibenden Motor, der gemäß der Erfindung ein Lüfterrad mit den genannten Merkmalen aufweist, kann der Motor bevorzugt als Außenläufermotor ausgebildet sein, wobei mit Vorteil eine Außenkontur des Motors, insbesondere eine Außenkontur eines Rotors des als Außenläufermotor ausgebildeten Motors, eine Preßpassung mit der rohrförmigen Aufnahme der Deckscheibe des Lüfterrad bildet. Ein solcher Lüfter ist sowohl bei Betrieb, als auch bei Stillstand, einerseits gut davor geschützt, daß Feuchtigkeit an gefährdete Bauteile gelangt, andererseits ist er fertigungstechnisch mit - im Vergleich mit den beschriebenen Lüftern - verringertem Aufwand herstellbar.

Weitere vorteilhafte Ausführungen der Erfindung sind in den Unteransprüchen und der nachfolgenden Beschreibung enthalten. Anhand eines in den beiliegenden Zeichnungsfiguren dargestellten Ausführungsbeispiels wird die Erfindung näher erläutert. Es zeigen:
- Fig. 1: eine, teilweise geschnittene Aufsicht auf einen Lüfter mit einem Lüfterrad, in erfindungsgemäßer Ausbildung,
- Fig. 2: einen Axialschnitt durch den Lüfter gemäß Fig. 1 in der Ebene II-II.

In den beiden Figuren der Zeichnung sind dieselben Teile auch stets mit denselben Bezugszeichen versehen, so daß sie in der Regel auch jeweils nur einmal beschrieben werden.

Bei dem in Fig. 1 und 2 veranschaulichten, bevorzugten Ausführungsbeispiel der Erfindung ist ein Elektromotor 1 zum Antrieb eines erfindungsgemäß ausgebildeten Lüfterrades 2 vorgesehen und hierzu in einer rohrförmigen Aufnahme 3 (Durchzug) des Lüfterrades 2 gehaltert.

Das Lüfterrad 2, bei dem es sich insbesondere um ein Radiallüfterrad handelt, weist mehrere Schaufeln 4 und eine stimseitig die Schaufeln 4 verbindende, im wesentlichen kreisringförmige Deckscheibe 5 auf. Die Deckscheibe 5 ist im wesentlichen senkrecht zu einer Längsachse X-X des Lüfterrades 2 angeordnet, wobei vom Innendurchmesser Dl der kreisringförmigen Deckscheibe 5 die rohrförmige Aufnahme 3 für den Motor 1 abragt.

Der Mantel 6 der Aufnahme 3 verläuft zylinderförmig, wobei die Mittenachse dieses Zylinders durch die Längsachse X-X des Lüfterrades 2 gebildet wird (bzw. koaxial mit dieser verläuft).

Die Deckscheibe 5 weist zwischen einem an ihren Außendurchmesser DA grenzenden ebenen Randbereich 7 und ihrem Innendurchmesser Dl eine tellerartige Wölbung 8 auf und ist - einschließlich des Durchzugs bevorzugt als Biege-Stanz-Teil aus Blech ausgeführt.

Der Elektromotor 1 ist bevorzugt als Außenläufermotor ausgebildet, wobei ein über einen Statorflansch 9 an einer festen Basis befestigbarer Stator 10 von einem Rotor 11 umschlossen ist. Von dem Stator 10 sind in Fig. 2 deutlich ein Statorblechpaket 10a und Wicklungen 10b zu erkennen. Die Stromversorgung erfolgt über ein Anschlußkabel 12.

Eine Außenkontur 13 des Motors 1, insbesondere eine Außenkontur des Rotors 11 des als Außenläufer ausgebildeten Motors 1, bildet eine Preßpassung mit dem Mantel 6 der rohrförmigen Aufnahme 3 der Deckscheibe 5 des Lüfterrades 2.

Im Mantel 6 der rohrförmigen Aufnahme 3 für den Motor 1 sind erfindungsgemäß sich über die gesamte Länge L der Aufnahme 3 erstreckende, radial nach außen gewölbte Ausbuchtungen 14 angeordnet. Durch diese sickenförmigen Ausbuchtungen 14 wird einerseits ein optimaler Abfluß von Kondens- bzw. anderweitig auftretenden Wasseransammlungen gewährleistet und andererseits eine sichere Befestigung des Lüfterrades 2 auf dem Rotor 11 des Motors 1 sichergestellt.

Es kann sich dabei bevorzugt um zwei bis acht, insbesondere - wie dargestellt - vier, vorzugsweise mit jeweils gleichem Abstand voneinander (in Fig. 2 jeweils um 90° gegeneinander versetzt) im Mantel 6 angeordnete Ausbuchtungen 14 handeln.

Von der der Deckscheibe 5 abgewandten Seite des Lüfterrades 2 geht ein koaxial zur Längsachse X-X angeordneter Lufteinlaß 15 mit kreisförmigem Querschnitt und kleinerem Durchmesser als der äußere Durchmesser DA der Deckscheibe 5 aus. Nachdem die Luft diesen Lufteinlaß 15 passiert hat, wird sie durch zwischen den Schaufeln 4 radial verlaufende, insbesondere gekrümmte Luftauslaßkanäle 16 geführt und tritt radial aus dem Lüfterrad 2 aus. Aufgrund von Kondensatbildung können sich bei feuchtebeladener Luft Wasseransammlungen auf der dem Lufteinlaß 15 abgewandten (Ober-)Seite der (hinteren) Deckscheibe 5 bilden. Der Pfeil P in Fig. 2 bezeichnet dabei den Bereich der Knickstelle, d.h. den Übergang vom ebenen, bzw. - wie dargestellt - tellerförmigen, Bereich 8 in den axialen, der Motorbefestigung dienenden Bereich (Aufnahme 3, Durchzug), wo sich bekanntermaßen Bohrungen zur Wasserableitung befanden.

Zu ergänzen ist des Weiteren, daß die Deckscheibe 2, insbesondere in ihrem ebenen Randbereich 7, Durchtrittsöffnungen für Befestigungselemente 17 (z.B. Zapfen) aufweist, die an senkrecht zur Längsachse X-X verlaufenden Kanten 18 der Schaufeln 4 angeordnet sind, wobei über die Durchtrittsöffnungen und Befestigungselemente 17 eine kraft- und/oder formschlüssige stimseitige Verbindung von Schaufeln 4 und Deckscheibe hergestellt werden kann.

Anderseitig, d.h. auf ihrer der Deckscheibe 5 abgewandten (vorderen) Seite, können die Schaufeln 4 - wie dargestellt - durch eine zweite, insbesondere metallische, ringförmige an den Schaufeln 4 form- und/oder kraftschlüssig befestigbare (vordere) Deckscheibe 20 miteinander verbunden sein. Auch diese Deckscheibe 20 kann Durchtrittsöffnungen für Befestigungselemente 21 aufweisen, die an den entsprechenden miteinander zu verbindenden Kanten 19 der Schaufeln 4 angeordnet sind.

Wie bereits aus den vorstehenden Ausführungen hervorgeht, ist die vorliegende Erfindung nicht auf das dargestellte Ausführungsbeispiel beschränkt, sondern umfaßt alle im Sinne der Erfindung gleichwirkenden Mittel und Maßnahmen. So verlaufen die Ausbuchtungen 14 in der dargestellten Ausführung parallel zur Längsachse X-X des Lüfterrades 2, alternativ wäre aber auch ein anderer, z.B. ein schraubenlinienförmiger Verlauf möglich.

Des weiteren ist es beispielsweise im Gegensatz zur dargestellten Ausführung auch möglich, daß die Schaufeln 4 auf ihrer vorderen Seite an ihren Kanten 19 durch einen materialeinheitlich und einstückig mit den Schaufeln 4 ausgeführten Ring miteinander verbunden sind, wie dies z.B. aus der eingangs genannten DE 29 19 843 A1 bekannt ist. Auch eine andere Schaufelausrichtung, -form, -befestigung an den Deckscheiben 5, 20 und/oder eine andere Luftführung fällt in den Rahmen der Erfindung.

### Bezugszeichen

- 1: Motor
- 2: Lüfterrad
- 3: Aufnahme von 2 für 1, Durchzug
- 4: Schaufel von 2
- 5: (hintere) Deckscheibe von 2
- 6: Mantel von 3
- 7: Randbereich von 5
- 8: gewölbter Bereich von 5
- 9: Flansch von 10
- 10: Stator von 1
- 10a: Blechpaket von 10
- 10b: Wicklung von 10
- 11: Rotor von 1
- 12: Anschlußkabel für 1
- 13: Außenkontur von 11
- 14: Ausbuchtungen in 6
- 15: Lufteinlaß
- 16: Luftauslaßkanal
- 17: Befestigungselemente an 18 für 5
- 18: (hintere) Kante von 4
- 19: (vordere) Kante von 4
- 20: (vordere) Deckscheibe
- 21: Befestigungselemente an 19 für 20

- DA: Außendurchmesser von 5
- DI: Innendurchmesser von 5
- L: Länge von 3
- P: Knickstelle
- X-X: Längsachse von 2

## Patentansprüche

1. Lüfterrad, insbesondere Radiallüfterrad, mit mehreren Schaufeln (4) und mit einer stirnseitigen, insbesondere die Schaufeln (4) verbindenden, im wesentlichen kreisringförmigen, im wesentlichen senkrecht zu einer Längsachse (X-X) des Lüfterrades (2) angeordneten Deckscheibe (5), wobei vom Innendurchmesser (DI) der kreisringförmigen Deckscheibe (5) eine rohrförmige Aufnahme (3) für einen das Lüfterrad (2) treibenden Motor (1) abragt, deren Mantel (6) koaxial zur Längsachse (X-X) verläuft,
**dadurch gekennzeichnet, daß** im Mantel (6) der rohrförmigen Aufnahme (3) für den Motor (1) sich über die gesamte Länge (L) der Aufnahme (3) erstreckende, radial nach außen gewölbte Ausbuchtungen (14) angeordnet sind.

2. Lüfterrad nach Anspruch 1,
**gekennzeichnet durch** zwei bis acht, insbesondere vier, vorzugsweise mit jeweils gleichem Abstand voneinander im Mantel (6) angeordnete Ausbuchtungen (14).

3. Lüfterrad nach Anspruch 1 oder 2,
**dadurch gekennzeichnet, daß** die Ausbuchtungen (14) parallel zur Längsachse (X-X) verlaufen.

4. Lüfterrad nach einem oder mehreren der Ansprüche 1 bis 3,
**dadurch gekennzeichnet, daß** die Deckscheibe (5) zwischen einem an ihren Außendurchmesser (DA) grenzenden ebenen Randbereich (7) und ihrem Innendurchmesser (Dl) eine tellerartige Wölbung (8) aufweist.

5. Lüfterrad nach einem oder mehreren der Ansprüche 1 bis 4,
**dadurch gekennzeichnet, daß** die Deckscheibe (5) als Biege-Stanz-Teil aus Blech ausgeführt ist.

6. Lüfterrad nach einem oder mehreren der Ansprüche 1 bis 5,
**dadurch gekennzeichnet, daß** die Deckscheibe (5), insbesondere in ihrem ebenen Randbereich (7), Durchtrittsöffnungen für Befestigungselemente (17) aufweist, die an im wesentlichen senkrecht zur Längsachse (X-X) verlaufenden Kanten (18) der Schaufeln (4) angeordnet sind.

7. Lüfterrad nach einem oder mehreren der Ansprüche 1 bis 6,
**dadurch gekennzeichnet, daß** von der der Deckscheibe (5) abgewandten Seite ein koaxial zur Längsachse (X-X) angeordneter Lufteinlaß - (15) mit kreisförmigem Querschnitt und vorzugsweise Kleinerem Durchmesser als der äußere Durchmesser (DA) der Deckscheibe (5) ausgeht.

8. Lüfterrad nach einem oder mehreren der Ansprüche 1 bis 7,
**dadurch gekennzeichnet, daß** zwischen den Schaufeln (4) radial verlaufende, insbesondere gekrümmte Luftauslaßkanäle (16) gebildet sind.

9. Lüfterrad nach einem oder mehreren der Ansprüche 1 bis 8,
**dadurch gekennzeichnet, daß** die Schaufeln (4) auf ihrer der Deckscheibe (5) abgewandten Seite kantenseitig durch einen materialeinheitlich und einstückig mit den Schaufeln (4) ausgeführten Ring miteinander verbunden sind.

10. Lüfterrad nach einem oder mehreren der Ansprüche 1 bis 8,
**dadurch gekennzeichnet, daß** die Schaufeln (4) auf ihrer der Deckscheibe (5) abgewandten Seite kantenseitig durch eine zweite, insbesondere metallische, ringförmige an den Schaufeln (4) form- und/oder kraftschlüssig befestigbare weitere Deckscheibe (20) miteinander verbunden sind.

11. Lüfter, insbesondere Radiallüfter, mit einem Lüfterrad (2) und mit einem das Lüfterrad (2) treibenden Motor (1),
**gekennnzeichnet durch** ein Lüfterrad (2) nach einem der Ansprüche 1 bis 10.

12. Lüfter nach Anspruch 11,
**dadurch gekennzeichnet, daß** der Motor (1)als Außenläufermotor ausgebildet ist.

13. Lüfter nach Anspruch 11 oder 12,
**dadurch gekennzeichnet, daß** eine Außenkontur (13) des Motors (1), insbesondere eine Außenkontur (13) eines Rotors (11) des als Außenläufermotor ausgebildeten Motors (1), eine Preßpassung mit der rohrförmigen Aufnahme (3) an der Deckscheibe (5) des Lüfterrades (2) bildet.

## Claims

1. Impeller, particularly a centrifugal impeller, having a plurality of blades (4) and having, at an end, a substantially annular cover disc (5) which is arranged substantially perpendicularly to a longitudinal axis (X-X) of the impeller (2) and which, in particular, connects the blades (4), a tubular receptacle (3) for a motor (1) which drives the impeller (2) projecting down from the circumference defining the inside diameter (DI) of the annular cover disc (5), the shell (6) of which receptacle (3) extends co-axially to the longitudinal axis (X-X), **characterised in that**, arranged in the shell (6) of the tubular receptacle (3) for the motor (1), there are convexities (14) which are curved out radially and extend for the full length (L) of the receptacle (3).

2. Impeller according to claim 1, **characterised by** two to eight, and in particular four, convexities (14) preferably arranged in the shell (6) at equal distances from one another.

3. Impeller according to claim 1 or 2, **characterised in that** the convexities (14) extend parallel to the longitudinal axis (X-X).

4. Impeller according to any of claims 1 to 3, **characterised in that** the cover disc (5) has a dish-like concavity (8) between a plane edge-region (7) bordering the circumference which defines its outside diameter (DA), and the circumference defining its inside diameter (DI).

5. Impeller according to any of claims 1 to 4, **characterised in that** cover disc (5) is in the form of a bent and stamped part of sheet metal.

6. Impeller according to any of claims 1 to 5, **characterised in that**, particularly in its plane edge-region (7), the cover disc (5) has openings for the passage of fastening members (17) which are arranged on those edges (18) of the blades (4) which extend substantially perpendicularly to the longitudinal axis (X-X).

7. Impeller according to any of claims 1 to 6, **characterised in that**, from the end remote from the cover disc (5), there extends an air inlet (15) of circular cross-section arranged co-axially to the longitudinal axis (X-X) and preferably of a diameter smaller than the outside diameter (DA) of the cover disc (5).

8. Impeller according to any of claims 1 to 7, **characterised in that** radially extending and in particular curved air-outlet passages (16) are formed between the blades (4).

9. Impeller according to any of claims 1 to 8, **characterised in that**, at their ends remote from the cover disc (5), the blades (4) are connected together at the edges by a ring which is produced in one piece with the blades (4) and from the same material.

10. Impeller according to any of claims 1 to 8, **characterised in that**, at their ends remote from the cover disc (5), the blades (4) are connected together at the edges by a second, further annular cover disc (20) which is in particular metallic and can be fastened to the blades (4) by positive interengagement and/or non-positively.

11. Blower, particularly a centrifugal blower, having an impeller (2) and a motor (1) driving the impeller (2), **characterised by** an impeller (2) according to one of claims 1 to 10.

12. Blower according to claim 11, **characterised in that** the motor (1) is in the form of an external-rotor motor.

13. Blower according to claim 11 or 12, **characterised in that** an external contour (13) of the motor (1), and in particular an external contour (13) of a rotor (11) of the motor (1) in the form of an external-rotor motor, is a press fit in the tubular receptacle (3) on the cover disc (5) of the impeller (2).

## Revendications

1. Rotor de ventilateur, en particulier rotor de ventilateur radial comprenant
plusieurs ailettes (4) et un disque de fermeture (5) côté frontal, en particulier qui relie les ailettes (4), est sensiblement en forme de couronne de cercle, et est disposé sensiblement perpendiculairement à un axe longitudinal (X-X) du rotor de ventilateur (2), dans lequel, sur le diamètre intérieur (DI) du disque de recouvrement (5) en forme de couronne de cercle, fait saillie un logement tubulaire (3) prévu pour un moteur (1) qui entraîne le rotor de ventilateur (2), et dont la paroi (6) s'étend coaxialement à l'axe longitudinal (X-X),
**caractérisé en ce que**, dans la paroi (6) du logement tubulaire (3) prévu pour le moteur (1), sont prévus des emboutis (14) qui sont bombés radialement vers l'extérieur, et qui s'étendent sur toute la longueur (L) du logement (3).

2. Rotor de ventilateur selon la revendication 1,
**caractérisé par** deux à huit, en particulier quatre emboutis (14) disposés dans la paroi (6), de préférence au même écartement.

3. Rotor de ventilateur selon la revendication 1 ou 2,
**caractérisé en ce que** les emboutis (14) s'étendent parallèlement à l'axe longitudinal (X-X).

4. Rotor de ventilateur selon une ou plusieurs des revendications 1 à 3,
**caractérisé en ce que** le disque de fermeture (5) présente un bombement (8) en forme d'assiette entre une région marginale plane (7) qui est adjacente au diamètre extérieur (DA) du disque et à son diamètre intérieur (DI).

5. Rotor de ventilateur selon une ou plusieurs des revendications 1 à 4,
**caractérisé en ce que** le disque de fermeture (5) est constitué par une pièce de tôle découpée et pliée.

6. Rotor de ventilateur selon une ou plusieurs des revendications 1 à 5,
**caractérisé en ce que** le disque de fermeture (5) présente, en particulier dans sa région marginale plane (7), des ouvertures traversantes prévues pour des éléments de fixation (17) qui sont disposés dans des bords (18) des ailettes (4) qui s'étendent sensiblement perpendiculairement à l'axe longitudinal (X-X).

7. Rotor de ventilateur selon une ou plusieurs des revendications 1 à 6,
**caractérisé en ce que**, du côté qui est éloigné du disque de fermeture (5), part une entrée d'air (15) disposée coaxialement à l'axe longitudinal (X-X), qui possède une section circulaire et de préférence un diamètre inférieur au diamètre extérieur (DA) du disque de fermeture (5).

8. Rotor de ventilateur selon une ou plusieurs des revendications 1 à 7,
**caractérisé en ce qu'**entre les ailettes (4), sont formés des canaux de sortie d'air (16) s'étendant radialement, en particulier courbes.

9. Rotor de ventilateur selon une ou plusieurs des revendications 1 à 8,
**caractérisé en ce que** les ailettes (4) sont reliées entre elles, sur leur côté qui est éloigné du disque de fermeture (5), à leur bord, par un anneau venu de matière et d'une seule pièce avec les ailettes (4).

10. Rotor de ventilateur selon une ou plusieurs des revendications 1 à 8,
**caractérisé en ce que** les ailettes (4) sont reliées entre elles, sur leur côté éloigné du disque de fermeture (5), à leur bord, par un deuxième autre disque de fermeture (20), en particulier métallique, de forme annulaire, qui peut être fixé aux ailettes (4) par une liaison opérant par complémentarité de forme et/ou par action de force.

11. Ventilateur, en particulier ventilateur radial, comprenant un rotor de ventilateur (2) et un moteur (1) qui entraîne le rotor de ventilateur (2),
**caractérisé par** un rotor de ventilateur (2) selon l'une des revendications 1 à 10.

12. Ventilateur selon la revendication 11,
**caractérisé en ce que** le moteur (1) est constitué par un moteur à rotor extérieur.

13. Ventilateur selon la revendication 11 ou 12,
**caractérisé en ce qu'**un contour extérieur (13) du moteur (1), en particulier un contour extérieur (13) d'un rotor (11) du moteur (1) constitué par un moteur à rotor extérieur, forme un ajustement à serrage avec le logement tubulaire (3) prévu sur le disque de fermeture (5) du ventilateur radial (2).
